# FASCICULE DE BREVET EUROPEEN

(11) **EP 1 238 758 B1**
(45) Date de publication et mention de la délivrance du brevet: **31.12.2008**
(21) Numéro de dépôt: 02290581.4
(22) Date de dépôt: 08.03.2002
(51) Int. Cl.: B25B 31/00

(54) **Dispositif d'aide au montage d'une agrafe de fixation**
Hilfsvorrichtung zum Montieren einer Befestigungsklammer
Assisting device for mounting a fastening clip

(30) Priorité: 09.03.2001 FR 0103222
(43) Date de publication de la demande: 11.09.2002
(73) Titulaire: RENAULT S.A.S., 92100 Boulogne Billancourt (FR)
(72) Inventeur: Poussade, Roger, 92190 Meudon (FR)

(56) Documents cités:
- FR-A- 2 382 607
- GB-A- 682 578
- GB-A- 2 002 845

## Description

L'invention concerne un dispositif de montage d'agrafes de fixation et plus particulièrement un dispositif de montage d'agrafes qui comportent deux bras qui agissent radialement sur un axe fixe afin de maintenir en position des écrans thermiques ou tout autre type d'élément.

En général, sur les chaînes de montage, les agrafes du type qui comportent deux bras qui agissent radialement sur un axe fixe sont mises en place manuellement. Le montage est effectué par l'opérateur en exerçant une pression sur les bras de l'agrafe afin de permettre le coulissement de ladite agrafe sur l'axe de fixation. Or une certaine pression est recommandée pour la mise en place des agrafes. La mise en pression est donc plus difficile et moins précise manuellement, ce qui peut provoquer une disparité dans la qualité du montage. De plus, la mise en place manuelle d'agrafes de façon répétitive peut occasionner des gênes et des désagréments physiques pour l'opérateur, en particulier au niveau des doigts. Les désagréments physiques engendrés produisent des disparités dans la qualité de fixation de l'agrafe.

La publication US-A-5125296 décrit un dispositif de montage de colliers de serrage réalisé sous la forme d'un pistolet pneumatique comportant des mâchoires actionnées à l'aide d'une gâchette. L'ouverture des mâchoires nécessite une place importante autour de la zone de fixation. Ce dispositif étant trop encombrant, il ne permet pas d'accéder aux endroits étroits.

Par ailleurs on connaît également un dispositif de montage d'agrafes décrit dans la publication WO-A-9926545 qui représente un pistolet comportant une cartouche contenant plusieurs agrafes. Cette cartouche rend l'outil plus lourd et moins maniable. De plus, avec une mécanique plus complexe, l'outil est plus onéreux et risque d'avoir des défaillances plus nombreuses.

Le document GB-2002845 A décrit un dispositif d'aide au montage, selon le préambule de la revendication 1.

Afin de pallier ces inconvénients, l'invention a pour objet un dispositif léger, maniable et précis permettant de mettre en place une agrafe de façon automatique et dans les endroits difficiles d'accès tout en assurant une homogénéité dans la qualité de fixation.

Selon une caractéristique de l'invention, le poussoir comporte au moins deux zones de pression distinctes qui coopèrent respectivement avec les bras de l'agrafe.

Selon une autre caractéristique de l'invention, le poussoir est monté en translation dans un guide en limitant les mouvements de rotation relatifs entre lesdits guide et poussoir.

Selon une autre caractéristique de l'invention, le poussoir comporte un orifice central d'un diamètre supérieur au diamètre de l'axe de montage.

Selon une autre caractéristique de l'invention, la jonction des bras avec la base de l'agrafe sont montées à translation dans des rainures réalisées selon la direction x dans le guide.

D'autres caractéristiques et avantages de l'invention apparaîtront à la lecture de la description d'exemples de réalisation d'un dispositif d'aide au montage d'une agrafe de fixation au dessin annexé dans lequel :
- La figure 1 représente une vue schématique en coupe de l'embout de l'outil selon l'invention.
- La figure 2 représente une vue schématique en coupe de l'embout de l'outil selon l'invention après déplacement du poussoir.
- La figure 3 représente une vue schématique du type d'agrafe utilisé.
- La figure 4 représente une vue schématique de dessous de l'embout de l'outil selon l'invention comportant une agrafe .

La présente invention portant essentiellement sur l'embout d'un outil d'aide au montage d'agrafes, la description qui suit ne décrit pas la partie standard et connue en soi de l'outil qui comporte les éléments de transmission d'effort par l'intermédiaire de moyens pneumatiques ou d'autres moyens équivalents.

Tel que représenté sur la figure 1, l'outil comporte une tige 1 de liaison entre un système pneumatique, par exemple, connu en soi et un poussoir 7, afin de transmettre un effort de poussée à une agrafe 4.

L'agrafe 4, telle que décrite sur les figures 3 et 4, sert à fixer des parois souples du type écrans thermiques par exemple et comporte deux bras 8 et 9 et un trou central 10. Pour être mise en place, elle est insérée sur un axe 5 selon une direction x. L'agrafe 4 est de forme sensiblement conique. Les bras 8 et 9 sont rattachés à la base 17 du cône de façon diamétralement opposée et s'étendent au dessus du sommet 18. Les bras 8 et 9 de l'agrafe 4 sont rattachés de telle façon qu'ils dépassent de la base 17 du cône et que la base de l'agrafe 4 s'inscrit sensiblement dans un rectangle.

Le poussoir 7 est monté en translation suivant l'axe x dans un guide fixe 2 qui forme l'embout de l'outil. L'agrafe 4 est positionnée de façon à ce que les bras 8 et 9 de cette dernière soient en contact avec une partie externe du poussoir 7. Tel que représenté sur la figure 4, le poussoir 7, de forme rectangulaire, comporte deux zones de pression distinctes 11 et 12, situées dans des coins opposés de la partie externe dudit poussoir 7, destinées à coopérer respectivement avec les extrémités des bras 8 et 9 de l'agrafe 4. Le poussoir 7 comprend également un évidement suffisant en position centrale de façon à ne pas interférer avec l'axe 5 destiné à recevoir l'agrafe 4 lors de son montage.

Le guide 2 et le poussoir 7 sont de section rectangulaire afin que les zones de pression aient toujours la même orientation par rapport au corps de l'outil.

Avantageusement, des rainures 15 et 16 peuvent aussi être ajoutées sur le guide 2 afin de limiter la rotation de l'agrafe 4 dans l'embout et peuvent également servir de maintien de l'agrafe afin que cette dernière ne tombe pas au cours de l'opération.

Afin de positionner l'agrafe 4 sur l'axe 5, l'opérateur place l'agrafe 4 dans l'embout de l'outil en faisant coopérer les extrémités libres 13 et 14 des bras 8 et 9 respectivement avec les zones d'appui 11 et 12, tel que représenté sur la figure 1, et applique l'embout de l'outil contre une paroi 6. Tel que représenté sur la figure 2, il fait opérer un mouvement de translation au poussoir 7 par l'intermédiaire de la commande pneumatique qui agit sur la tige et qui applique l'agrafe 4 contre la paroi 6. Lorsqu'une pression est exercée sur l'agrafe 4 selon la direction x, les bras 8 et 9 se replient et s'écartent l'un de l'autre permettant ainsi un coulissement de l'agrafe 4 sur l'axe 5. Lorsque l'opérateur relâche l'effort fourni par l'outil, les bras 8 et 9 de l'agrafe 4 se relèvent et se resserrent sur l'axe 5 de façon à ce que l'agrafe 4 soit bien verrouillée et maintienne en place la paroi 6.

## Revendications

1. Dispositif d'aide au montage, qui comporte au moins un moyen de production d'une force de poussée sur une agrafe de fixation (4), constituée d'au moins une base, au centre de laquelle est ménagé un orifice (10) destiné à recevoir un axe de montage (5), et à partir de laquelle s'étendent deux bras (8) et (9) dont les extrémités libres s'étendent sensiblement au-dessus dudit orifice (10), et au moins un moyen de transmission de ladite force de poussée vers une extrémité munie d'un embout, **caractérisé en ce que** l'agrafe (4) est placée à l'intérieur de l'embout et **en ce que** le moyen de transmission de ladite force de poussée (7) comporte au moins deux zones de pression distinctes (11) et (12) qui coopèrent uniquement avec les bras (8) et (9) de l'agrafe.

2. Dispositif selon la revendication 1, **caractérisé en ce que** le moyen de transmission (7) est monté en translation dans un guide (2) en limitant les mouvements de rotation relatifs entre ledit guide (2) et ledit moyen de transmission (7).

3. Dispositif selon la revendication précédente, **caractérisé en ce que** le guide (2) est un moyen de maintien de l'agrafe (4).

4. Dispositif selon les revendications 2 ou 3, **caractérisé en ce que** les jonctions des bras (8) et (9) avec la base de l'agrafe (4) sont montées à translation dans des rainures réalisées selon la direction x dans le guide (2).

5. Dispositif selon l'une quelconque des revendications précédentes, **caractérisé en ce que** le moyen de transmission de la force de poussée (7) comporte un orifice central (10) d'un diamètre supérieur au diamètre de l'axe de montage (5).

## Claims

1. Device for assisting mounting, which has at least one means for producing a driving force on a fastening clip (4), said clip consisting of at least one base, in the centre of which an orifice (10) is formed which is designed to hold a mounting pin (5) and from which two arms (8) and (9) extend, the free ends of which extend more or less above said orifice (10), and at least one means for transmitting said driving force towards an end provided with an end piece, **characterized in that** the clip (4) is placed inside the end piece and **in that** the means (7) for transmitting said driving force has at least two separate pressure zones (11) and (12) which act only on the arms (8) and (9) of the clip.

2. Device according to Claim 1, **characterized in that** the transmitting means (7) is mounted translationally in a guide (2) and limits the relative rotational movements between said guide (2) and said transmitting means (7).

3. Device according to the preceding claim, **characterized in that** the guide (2) is a means for holding the clip (4).

4. Device according to Claim 2 or 3, **characterized in that** the junctions of the arms (8) and (9) with the base of the clip (4) are mounted translationally in grooves running in the direction x in the guide (2).

5. Device according to any one of the preceding claims, **characterized in that** the means (7) for transmitting the driving force has a central orifice (10) having a diameter greater than the diameter of the mounting pin (5).

## Patentansprüche

1. Montagehilfsvorrichtung, umfassend mindestens ein Mittel zur Erzeugung einer Schubkraft auf eine Befestigungsklammer (4), die aus mindestens einer Basis besteht, in deren Mitte eine Öffnung (10) ausgebildet ist, die eine Befestigungsachse (5) aufnehmen soll, und von der sich zwei Arme (8) und (9) erstrecken, deren freie Enden sich im Wesentlichen über der Öffnung (10) erstrecken, und mindestens ein Mittel zur Übertragung der Schubkraft zu einem mit einem Mundstück versehenen Ende, **dadurch gekennzeichnet, dass** die Klammer (4) in dem Inneren des Mundstücks platziert ist und dass das Mittel (7) zur Übertragung der Schubkraft mindestens zwei verschiedene Druckzonen (11) und (12) aufweist, die einzig mit den Armen (8) und (9) der Klammer zusammenwirken.

2. Vorrichtung nach Anspruch 1, **dadurch gekennzeichnet, dass** das Übertragungsmittel (7) translatorisch beweglich unter Begrenzung der relativen Drehbewegungen zwischen der Führung (2) und dem Übertragungsmittel (7) in einer Führung (2) angebracht ist.

3. Vorrichtung nach dem vorhergehenden Anspruch, **dadurch gekennzeichnet, dass** die Führung (2) ein Mittel zum Festhalten der Klammer (4) ist.

4. Vorrichtung nach den Ansprüchen 2 oder 3, **dadurch gekennzeichnet, dass** die Verbindungsstellen der Arme (8) und (9) mit der Basis der Klammer (4) translatorisch beweglich in Nuten angebracht sind, die in Richtung x in der Führung (2) ausgebildet sind.

5. Vorrichtung nach einem der vorhergehenden Ansprüche, **dadurch gekennzeichnet, dass** das Mittel zur Übertragung der Schubkraft (7) eine mittlere Öffnung (10) aufweist, deren Durchmesser größer als der Durchmesser der Befestigungsachse (5) ist.
